# EUROPÄISCHE PATENTANMELDUNG

(11) **EP 3 731 595 A1**
(43) Veröffentlichungstag der Anmeldung: **28.10.2020**
(21) Anmeldenummer: 20170981.3
(22) Anmeldetag: 23.04.2020
(51) Int. Cl.: H05B 3/50, H05B 6/06, B60H 1/22, F24H 3/04

(54) **PTC-HEIZELEMENT UND ELEKTRISCHE HEIZVORRICHTUNG MIT EINEM SOLCHEN PTC-HEIZELEMENT UND VERFAHREN ZUR HERSTELLUNG EINES PTC-HEIZELEMENTS**

(30) Priorität: 24.04.2019 DE 102019205848
(71) Anmelder: Eberspächer catem GmbH & Co. KG, 76863 Herxheim (DE)
(72) Erfinder: Walz, Kurt, 76767 Hagenbach (DE); Niederer, Michael, 76889 Kapellen-Drusweiler (DE); Freitag, Rüdiger, 76829 Landau (DE)
(74) Vertreter: Grünecker Patent- und Rechtsanwälte PartG mbB

(57) **Zusammenfassung**

Die vorliegende Erfindung betrifft PTC-Heizelement (22) für eine elektrische Heizvorrichtung, eine elektrische Heizvorrichtung mit einem solchen PTC-Heizelement (22) und ein Verfahren zu Herstellung des PTC-Heizelements (22). Das PTC-Heizelement (22) hat ein Gehäuse (72), das zumindest ein PTC-Element (30), elektrisch mit dem PTC-Element (30) verbundene Leiterbahnen (38) und wärmeleitend gegen das PTC-Element (30) anliegende Isolierlagen (34) als Einheit fügt und von Kontaktzungen (42) überragt ist, die zur Bestromung des PTC-Elementes (30) mit unterschiedlicher Polarität mit den Leiterbahnen (38) elektrisch leitend verbunden sind. Zur Verbesserung der Wärmeauskopplung aus dem PTC-Element wird mit der vorliegenden Erfindung vorgeschlagen den Aufnahmeraum (78) in einer Querschnittsansicht durch zwei sich gegenüberliegende und das PTC-Element (30) überdeckende Innenflächen (88) und sich an die Innenflächen (88) anschließende und die Längsränder (88) des Gehäuses (72) bildende konkave Höhlungen zu begrenzen, deren Durchmesser größer als der Abstand der Innenflächen (88) ist. Die elektrische Heizvorrichtung hat zumindest ein in einer Zirkulationskammer (14) angeordnetes erfindungsgemäßes PTC-Heizelement (22). Bei dem erfindungsgemäßen Verfahren wird zunächst das Gehäuse (72) ausgebildet wird. Sodann werden das PTC-Element (30), die Leiterbahnen (38) und die Isolierlagen (34) durch eine Öffnung (74) des Tiefziehteils (72) in den Aufnahmeraum (78) eingebracht und schließlich wird das Gehäuse (72) durch auf Randbereiche des Gehäuses (72) einwirkende Umformkräfte umgeformt, sodass einander gegenüberliegende Innenflächen des Gehäuse (72) gegen die Isolierlagen (34) angelegt werden.

## Beschreibung

Die vorliegende Erfindung betrifft ein PTC-Heizelement für eine elektrische Heizvorrichtung. Das erfindungsgemäße PTC-Heizelement hat ein Gehäuse, das zumindest ein PTC-Element, elektrisch mit dem PTC-Element verbundene Leiterbahnen und wärmeleitend gegen das PTC-Element anliegende Isolierlagen als Einheit fügt und von den Kontaktzungen überragt ist, die zur Bestromung des PTC-Elementes mit unterschiedlicher Polarität mit den Leiterbahnen elektrisch leitend verbunden sind.

Ein solches PTC-Heizelement ist beispielsweise aus EP 2 190 256 A1 bekannt. Dieses PTC-Heizelement hat einen Rahmen, der den Rahmen durchsetzende Rahmenöffnungen aufweist, in denen jeweils zumindest ein PTC-Element aufgenommen ist, welches beidseitig mit die Leiterbahnen ausbildenden Kontaktblechen versehen ist. Auf der dem PTC-Element gegenüberliegenden Seite liegt eine Isolierlage an. Diese Elemente sind mit einem Klebstoff umspritzt, wodurch die den Leistungsstrom führenden Komponenten des PTC-Heizelements gegenüber der Außenseite des PTC-Heizelementes eingesiegelt sein sollen.

Ein ähnliches, längliches PTC-Heizelement offenbart die EP 2 724 086 B1, bei welchem die zuvor erwähnten, eine Heizzelle ausbildenden Komponenten, nämlich das PTC-Element und die beidseitig daran anliegenden Leiterbahnen in Form von Kontaktblechen unter Zwischenlage einer Isolierlage in einem Flachrohr aufgenommen sind.

Diese beiden vorbekannten Vorschläge für ein PTC-Heizelement haben den Nachteil, dass die Rohre einseitig verschlossen werden müssen, wodurch die PTC-Heizelemente in der Länge stärker aufbauen als nötig. Solche als Rechteck-, Rund- oder Oval-Rohre ausgebildete Gehäuse werden üblicherweise durch Laser- oder Elektronenschweißen endseitig verschlossen. Dieser zusätzliche Prozess verteuert die Herstellung des PTC-Elementes.

Darüber hinaus benötigt die aus EP 2 190 256 A1 vorbekannte Lösung eine Vielzahl von Teilen, um das PTC-Element und die stromführenden Leiterbahnen gegenüber der Umgebung abzudichten. An den Phasengrenzen zwischen den einzelnen Komponenten kann es zu Undichtigkeiten kommen, was die elektrische Sicherheit gefährdet.

Entsprechendes gilt für die aus EP 2 428 746 A1 bekannte Lösung, bei welcher das PTC-Element in einem rohrförmigen Blech aufgenommen ist, das durch ein stirnseitig geschlossenes Blechprofil ausgeformt ist. Die dazu vorgeschlagene Umbördelung der in einer Querschnittsansicht des PTC-Heizelementes freien Enden des Blechs kann ebenso wenig die notwendige Dichtigkeit gewährleisten.

Die vorliegende Anmelderin hat mit DE 10 2017 209 990 A1 ein PTC-Heizelement der eingangs genannten Art vorgeschlagen, bei welchem die stromführenden Teile in keramischen Schalen angeordnet und eingesiegelt sind. Auch hier kann es an der Fuge zwischen den beiden Schalenelementen zu Undichtigkeiten kommen. Die Herstellung des vorbekannten PTC-Heizelement ist darüber hinaus verhältnismäßig aufwendig.

Entsprechendes gilt für die aus EP 3 334 242 A1 vorbekannten Lösung, bei welcher das PTC-Element und die als Leiterbahnen elektrisch leitend daran anliegenden Kontaktbleche zusammen mit einer außenseitig vorgesehenen Isolierung mit einem die Isolierung freilassenden Kunststoffrahmen umspritzt werden. Zusätzlich zu der aufwändigen Fertigung hat diese Lösung den Nachteil, dass zwischen dem Rahmen und der Oberfläche der Isolierlage das zu erwärmende Medium zu den stromführenden Teilen gelangen kann. Eine vollständige Abdichtung der stromführenden Teile innerhalb des Gehäuses bedarf einer besonders genauen Verfahrensführung und Überprüfung der hergestellten PTC-Heizelemente.

Der vorliegenden Erfindung liegt das Problem zugrunde, ein PTC-Heizelement der oben genannten Art anzugeben, das sich kostengünstig herstellen lässt und einen guten Wärmeaustrag der durch das PTC-Element erzeugten Wärme erlaubt.

Zur Lösung dieses Problems wird mit der vorliegenden Erfindung ein Gehäuse vorgeschlagen, welches einen Aufnahmeraum ausbildet, der zur Aufnahme des PTC-Elementes, der Leiterbahnen und der Isolierlagen angepasst ausgebildet ist. Dieser Aufnahmeraum wird durch das Gehäuse bevorzugt durch ein Tiefziehteil gebildet, wobei das Tiefziehteil bereits nach der Umformbearbeitung im Rahmen des Tiefziehens unterseitig verschlossen ist. So hat das Gehäuse bzw. das Tiefziehteil eine topfförmige, unterseitig verschlossene Ausgestaltung und ist lediglich einseitig offen. An dieser Seite überragen die Kontaktzungen das Gehäuse, sodass das PTC-Element an dieser Seite elektrisch angeschlossen werden kann.

Soweit bei der Beschreibung der vorliegenden Erfindung auf das Tiefziehen abgestellt wird, ist darunter auch das Fließpressen als Synonym zu verstehen.

Das Gehäuse wird aus einem Blech bevorzugt durch Umformen gebildet. Dabei wirken bevorzugt eine Matrize und ein Stempel zusammen, wobei der Stempel durch Eindringen in das Blechmaterial dieses vor sich hertreibt. Das Blechmaterial geleitet von der Matrize ab und folgt der Bewegung des Stempels. Am Ende wird ein topförmiges Bauteil erhalten, welches unterseitig geschlossen ist. Das Bauteil besteht aus einem metallischen Blech, sodass die den Aufnahmeraum begrenzenden Wandungen aus einem Material mit guter Wärmeleitfähigkeit hergestellt sind. Das Blech kann beispielsweise ein Kupferblech oder ein Aluminiumblech sein. Das Gehäuse ist bevorzugt aus einem einseitig geschlossenen, zunächst als Endlosmaterial hergestellten zylindrischen Profil gebildet. Das Gehäuse besteht bevorzugt aus AI 99,5 oder Aluminium mit einem geringen Si-Anteil, wobei der Si-Anteil 5 Gew.-% nicht übersteigen sollte.

Gemäß der Erfindung ist der Aufnahmeraum in einer Querschnittsansicht durch zwei sich gegenüberliegende, regelmäßig parallel zueinander ausgerichtete und das PTC-Element überdeckende ebene Innenflächen und Höhlungen begrenzt, die sich an die Innenflächen anschließen. Diese Höhlungen werden außenseitig durch äußere Längsränder des Gehäuses begrenzt, die sich in Höhenrichtung des PTC-Elementes erstrecken. Zwischen diesen äußeren Längsrändern und den ebenen Innenflächen sind Verformungssegmente vorgesehen, die in Richtung auf den Aufnahmeraum plastisch verformt sind. Die Verformungssegmente sind gegenüber den Innenflächen und bevorzugt den Längsrändern plastisch verformt. Die Verformungssegmente sind danach relativ zu den Innenflächen und bevorzugt den äußeren Längsrändern plastisch verformt. Die Verformungssegmente schließen sich in der Regel unmittelbar an die Innenfläche an. Die Verformungssegmente liegen in einer Querschnittsansicht im Randbereich des Aufnahmeraumes und damit des Gehäuses, jedoch innerhalb des äußeren Längsrandes. Durch die plastische Verformung sind die Innenflächen unter elastischer Vorspannung und unter Zwischenlage der Isolierlage und der Leiterbahn gegen das PTC-Element angelegt.

Die Höhlungen sind bevorzugt außen konkav, beispielsweise polygonal, oval oder kreissegmentförmig ausgebildet und haben einen Durchmesser, der größer als der Abstand der Innenflächen ist. Diese Vorgabe bezieht sich auf das fertige Erzeugnis wie auch das Gehäuse vor dem Umformen, bei dem die zunächst einen Freiraum zum Einbringen der Isolierlage zusammen mit den Leiterbahnen und dem PTC-Element freilassenden Innenflächen aufeinander zu bewegt werden, um sich unter Vorspannung gegen die Außenflächen der Isolierlage anzulegen. Das bzw. die PTC-Elemente in dem Aufnahmeraum sind von den Innenflächen überdeckt. So deckt die Innenfläche des Gehäuses die Hauptseitenfläche des PTC-Elementes ab und kann diese bevorzugt lediglich geringfügig überragen. Die spezielle Ausgestaltung des Aufnahmeraumes erleichtert das elastische Anliegen der Innenflächen gegen die Außenflächen der Isolierlagen.

Den bei dem erfindungsgemäßen Verfahren erfolgt die Umformung im Bereich der Höhlungen, d.h. durch eine ausschließlich gegen die Längsränder des Gehäuses wirkende Umformungskraft. Als Durchmesser ist aber nicht notwendigerweise nur das Innenmaß einer im Querschnitt kreissegmentförmigen Höhlung zu verstehen. Die Höhlung kann auch andere Gestaltungen haben. Sie kann eine ovale oder polygonale Querschnittsform aufweisen. Wesentlich ist vor allem, dass die Abmessung der Höhlung in Richtung des Abstandes zwischen den Innenflächen größer als dieser Abstand ist und dass die Außenfläche der Höhlung bzw. die Verformungssegmente die Außenfläche des Gehäuses dort, wo das Gehäuse mit seiner Innenfläche an die Isolierlage anzulegen ist, überragt. Denn an dieser Außenfläche des Gehäuses greift ein gegen die Randbereiche des Gehäuses wirkendes Umformwerkzeug an, das die Innenflächen mit einer gewissen Vorspannung gegen die Isolierlagen anlegt.

Die Isolierlage umfasst bevorzugt eine Schicht aus einem Elastomer bzw. Silikon. Die Dicke der Isolierlage sollte wenige Zehntel Millimeter. Z.B 1/10 bis 3/10 mm betragen. Die Isolierlage sollte gewisse Dämpfungseigenschaften haben, um lokale Spannungen beim Verpressen des Gehäuses so zu kompensieren, dass das PTC-Element nicht bricht. Die Isolierlage kann eine Keramikplatte, insbesondere eine Al₂O₃-Platte, bevorzugt als weitere Schicht in Verbindung mit oben genannter Kunststoffschicht und ggf. einer Klebeschicht aufweisen.

Vorzugsweise weist das Gehäuse zumindest eine bevorzugt durch das Tiefziehteil ausgebildete Verstärkung auf, die zumindest zwei von PTC-Element, Leiterbahn und Isolierlage unter Vorspannung in dem Gehäuse gegeneinander anlegt hält. Üblicherweise sind das PTC-Element, die Leiterbahnen und die außenseitig vorgesehenen Isolierlagen als parallele Schichten in dem Aufnahmeraum aufgenommen. Die Isolierlagen können einteilig ausgebildet beispielsweise durch Umschlagen einer Folie, die über eine untere Falz zwei Isolierlagen miteinander verbindet. Als unten wird vorliegend derjenige Bereich des PTC-Elementes bezeichnet, der nahe an dem geschlossenen Ende des Tiefziehteils vorgesehen ist. Das geschlossene Ende ist regelmäßig dasjenige Ende, das beim Tiefziehen in Bewegungsrichtung des Stempels vordem Stempel vorgesehen ist.

Die Verstärkung des Gehäuses ist bevorzugt im Bereich der äußeren Längsränder und/oder im Bereich der Innenflächen vorgesehen. Demgegenüber weniger stark sind die Verformungssegmente ausgebildet, in denen die plastische Verformung stattfindet. Die Verstärkung kann durch Formgebung und/oder dickere Wandstärken geformt sein. Die zuvor erwähnte ballige Ausgestaltung ist eine Art der Verstärkung des Gehäuses im Bereich der äußeren Längsränder.

Die Verstärkung an dem Gehäuse kann durch eine mittels Tiefziehen hergestellte Versteifungsrippe oder eine ballige Ausgestaltung von gegenüberliegenden Hauptseitenwänden des Gehäuses oder Teilen dieser Wände ausgeformt sein. Diese ballige Ausgestaltung zeigt sich an der Außenseite des Gehäuses, wohingegen die dazu korrespondierenden Innenflächen planparallel sind und an den Isolierlagen anliegen. Bei einer balligen Ausgestaltung ist die Innenfläche eben und erstreckt sich parallel zu einer Hauptseitenfläche des PTC-Elementes, wohingegen die Außenseite des Gehäuses gegenüberliegend zu der Hauptseitenfläche konvex ausgeformt ist. Dementsprechend hat das Gehäuse in einer Querschnittsansicht in der Mitte der Innenfläche eine größere Dicke als am Rand der Innenfläche. Die ballige Gestaltung kann für sich erfindungswesentlich sein d.h. die Merkmale von Anspruch 3 können mit den oberbegrifflichen Merkmalen von Anspruch 1 ein erfindungsgemäßes PTC- Heizelement definieren.

In einer Querschnittsansicht sollte das Dickenverhältnis zwischen der größten und der geringsten Wandstärke des Gehäuses bei zwischen 3/1 und 5/1 liegen. Die kleinste Wandstärke sollte bevorzugt nicht größer als 1mm sein.

Die vorliegende Erfindung schlägt jedenfalls vor, die für die gute Wärmeauskopplung zu bevorzugende enge Anlage von PTC-Element, Leiterbahnen und Isolierlagen durch eine durch das Gehäuse begründete Vorspannkraft zu verbessern oder zu gewährleisten. Selbstverständlich können die zuvor erwähnten Teile im Rahmen einer Vormontage zunächst verklebt werden. Dabei wird die Verklebung zwischen dem PTC-Element und den Leiterbahnen üblicherweise unter Druck ausgehärtet, sodass diese Lagen möglichst eng aneinander angelegt gehalten sind, bis der Kleber ausgehärtet ist. Entsprechendes gilt für die Isolierlagen. So wird jedenfalls durch die Vorspannung erreicht, dass das Gehäuse außenseitig gegen die Isolierlage unter Vorspannung anliegt, wobei die Vorspannung auch bei einer vorherigen Verklebung an die Phasengrenze zu der Leiterbahn und/oder dem PTC-Element weitergegeben wird.

Die Leiterbahn kann elektrisch kontaktierend und mit der Hauptseitenfläche des PTC-Elements verbunden sein. Es kann sich bei der Leiterbahn um ein durchgehendes Metallblech handeln. Die Leiterbahn kann auch durch eine mit Durchbrechungen versehene Metallstruktur ausgebildet sein, beispielsweise ein Metallgitter, ein Streckmetall oder ein Metallgewebe. Die Leiterbahnen können ganz oder teilweise elektrisch leitend gegen Stirnseitenflächen des PTC-Elementes angelegt sein. In diesem Fall sind die Hauptseitenflächen des PTC-Elementes üblicherweise kaum oder gar nicht mit der Leiterbahn belegt. So muss die Wärmeauskopplung über die Hauptseitenfläche auch nicht durch die Leiterbahn hindurch erfolgen.

Als Hauptseitenfläche des PTC-Elementes wird üblicherweise die größte Fläche des PTC-Elementes verstanden. PTC-Elemente sind üblicherweise quader- bzw. plättchenförmig. Ein die Hauptseitenflächen umlaufender Rand hat üblicherweise eine Höhe von weniger als einem Zehntel der Länge bzw. der Breite des PTC-Elementes, wobei Breite und Länge die Hauptseitenfläche aufspannen.

Gemäß einer bevorzugten Weiterbildung der vorliegenden Erfindung hat das erfindungsgemäße PTC-Heizelement eine elektrisch mit dem Gehäuse verbundene Masseanschlusszunge. Diese Masseanschlusszunge kann in einer Richtung parallel zu der Erstreckungsrichtung der Kontaktzungen von dem Gehäuse abragen. Die Masseanschlusszunge dient dem elektrischen Anschluss des Gehäuses an einen Massepol. Des Weiteren kann das Gehäuse gegenüberliegend zu den Kontaktzungen eine Halterippe aufweisen. Diese Halterippe ist im Fall eines als Tiefziehteil ausgebildeten Gehäuses üblicherweise durch das Tiefziehen ausgebildet. So bedarf das Gehäuse nach dem Tiefziehen keiner Nachbearbeitung zur Ausbildung der entsprechenden Halterippe. Die Halterippe ist üblicherweise vorgesehen, um das Gehäuse in einem Heizgehäuse zu positionieren, das dafür an seinem Bogen eine zur Aufnahme der Halterippe angepasst ausgebildete Aufnahme aufweist, wie dies grundsätzlich aus EP 3 334 242 A1 für ein anderes Beispiel eines PTC-Heizelementes bekannt ist. Sofern das Heizergehäuse elektrisch leitende Eigenschaften hat bzw. zumindest einen elektrisch leitenden Boden ausbildet, kann über die Halterippe ein elektrischer Anschluss des aus Blech geformten Gehäuses des erfindungsgemäßen PTC-Heizelementes ist erfolgen. So wird das PTC-Heizelement mit seinem Gehäuse über den Boden des Heizergehäuses auf Masse gelegt.

Gemäß einer bevorzugten Weiterbildung der vorliegenden Erfindung weist das erfindungsgemäße PTC-Heizelement ein Dichtungselement aus einem weichelastischen Kunststoff auf, das eine Öffnung des Gehäuses abdichtet und von den Kontaktzungen überragt ist. Diese Dichtung wird dabei üblicherweise als Labyrinthdichtung ausgeformt. Dieses Dichtungselement besteht z.B. aus einem weichelastischen Kunststoff wie beispielsweise Silikon oder TPE.

Das Gehäuse formt üblicherweise einen Kragen aus, der umfänglich von einer Labyrinthdichtung des Dichtungselementes umgeben wird. Dieser Kragen führt im Bereich der Dichtung zu einer gewissen Versteifung, sodass das Dichtungselement mit guter Einpresskraft in eine weibliche Steckkontaktaufnahme eines Heizergehäuses eingesetzt werden kann, welches eine Anschlusskammer zum elektrischen Anschluss des PTC-Elementes und eine Zirkulationskammer aufweist, die über eine Trennwand des Heizergehäuses voneinander fluiddicht getrennt sind. So ergibt sich eine gute Dichtigkeit im Bereich der weiblichen Steckelementaufnahme. Darüber hinaus kann das PTC-Heizelement durch die Steckkontaktierung in der Trennwand positioniert und zumindest vorläufig zu Montagezwecken gehalten werden.

Im Hinblick auf einen Toleranzausgleich und zur verbesserten Abdichtung innerhalb der weiblichen Steckkontaktaufnahme wird gemäß einer bevorzugten Ausgestaltung der vorliegenden Erfindung vorgeschlagen, dass das Dichtungselement das Gehäuse in Längserstreckungsrichtung der Kontaktzungen überragt. Beim Einstecken in die weibliche Steckelementaufnahme des Heizergehäuses kann dementsprechend das Dichtungselement in Einsteckrichtung komprimiert werden, sodass sich das Dichtungselement in der weiblichen Steckelementaufnahme ausdehnt und diese möglichst vollständig ausfüllt, wodurch die Dichtigkeit verbessert wird.

Insbesondere auch zur Widerlagerung dieser Kompressionsbewegung des Dichtungselementes weist das Gehäuse gemäß einer bevorzugten Weiterbildung der vorliegenden Erfindung einen Halterand auf. Gegen diesen Halterand liegt das Dichtungselement an. Der Halterand ist üblicherweise durch das Tiefziehteil selbst ausgebildet und demnach Ergebnis einer Umformung des Blechmaterials beim Tiefziehen des Gehäuses.

Vorzugsweise hat das PCT-Heizelement ein Durchführungssegment aus einem elektrisch isolierenden Material, welches nach Art eines Stopfens in ein freies, von den Kontaktzungen durchragtes Ende des Tiefziehteils eingesetzt ist und Durchführkanäle für die Kontaktzungen ausbildet. Durch dieses Durchführungssegment erhalten die Kontaktzungen eine seitliche Führung in dem Bereich, in denen sie über das Gehäuse hinaus verlängern sind. Darüber hinaus verhindert das Durchführungssegment einen unmittelbaren elektrischen Kontakt zwischen den Kontaktzungen und dem aus Blech gebildeten Gehäuse, sodass die Isolierung des elektrisch leitenden Gehäuses nicht beeinträchtigt wird. Das Durchführungssegment ist vorzugsweise einteilig mit einem Rahmen ausgebildet, der das PTC-Element zumindest teilumfänglich, üblicherweise vollumfänglich umgibt. Der Rahmen bildet üblicherweise eine Aufnahmeöffnung für das zumindest eine PTC Element aus, die durch das PTC-Element vollumfänglich umgebende Rahmenholme gebildet ist, die üblicherweise als dünne Stege zwischen dem PTC-Element und der Innenwandung des Tiefziehteils angeordnet sind.

Das Durchführungssegment kann einteilig mit den zuvor erwähnten Rahmen ausgeformt sein und Halbschalen für die Führung der Kontaktzungen ausformen, in denen nach Aufsetzen eines das Durchführungssegment komplettierenden Durchführungssegment-Deckels die Kontaktzungen umfänglich geführt, gehalten und isoliert aufgenommen sind. Die Verbindung zwischen dem Rahmen und dem Durchführungssegment-Deckel erfolgt dabei üblicherweise durch Warmverstemmen von Zapfen, die in den Kontaktzungen ausgesparte Bohrungen durchsetzen, sodass auch die Kontaktzungen und die daran befestigten Leiterbahnen vorpositioniert sind. Dabei sind die Leiterbahnen bevorzugt aus Blech als Kontaktbleche ausgebildet. Sie weisen üblicherweise an ihrem unteren Ende Formschlusselemente auf, die durch Stanzen und Biegen aus dem Blechmaterial gebildet und in Aufnahmen im Eingriff sind, die durch den Rahmen, insbesondere durch den unseren Querholm des Rahmens geformt sind. So kann durch den Rahmen eine vormontierte Baugruppe erzeugt werden, die den Rahmen, das Durchführungssegment sowie die beiden Kontaktbleche und das bzw. die dazwischen vorgesehenen PTC-Elemente zu einer Einheit fügt. Das Durchführungssegment besteht dabei aus dem rahmenseitig vorgesehenen Durchführungssegment und dem Durchführungssegment-Deckel.

Gemäß ihrem nebengeordneten Anspruch schlägt die vorliegende Erfindung eine elektrische Heizvorrichtung mit zumindest einem in einer Zirkulationskammer angeordneten PTC-Element der vorstehend beschriebenen Art vor, wobei die von dem Gehäuse abragenden Kontaktzungen durch eine Trennwand in eine Anschlusskammer eines Heizergehäuses hineinragen, in welcher die Kontaktzungen zur Bestromung des PTC-Elementes mit unterschiedlicher Polarität an eine Stromquelle angeschlossen sind. Die Trennwand des Heizergehäuses formt dabei eine weibliche Steckkontaktaufnahme aus, in welcher das PTC-Element üblicherweise abgedichtet eingesetzt, bevorzugt über das Dichtelement reibschlüssig zumindest zu Montagezwecken gehalten ist.

Mit ihrem weiteren nebengeordneten Aspekt schlägt die vorliegende Erfindung ein Verfahren zum Herstellen eines PTC-Heizelement der eingangs genannten Art vor. Bei diesem Verfahren werden das PTC-Element, die Leiterbahnen und die Isolierlage durch eine durch das Gehäuse ausgebildete Öffnung in einen Aufnahmeraum des Gehäuse eingebracht. Bevorzugt wurde das Gehäuse zuvor als Tiefziehteil ausgebildet. Die Richtung, mit welcher dabei der Stempel das Blechmaterial vor sich hertreibt, entspricht der Richtung des Einbringens der zuvor genannten Elemente in den Aufnahmeraum. Durch das Tiefziehen wird die lediglich eine Öffnung zu dem Aufnahmeraum ausgeformt. Gegenüberliegend zu der Öffnung ist das Tiefziehteil geschlossen, da an dieser Seite lediglich das umgeformte Blech vorgesehen ist.

In einem weiteren Verfahrensschritt wird schließlich das Gehäuse durch eine allein durch auf Randbereiche des Gehäuse einwirkende Umfangkräfte umgeformt, so dass einander gegenüberliegende Innenflächen des Gehäuse gegen die in den Aufnahmeraum eingebrachten Komponenten, d.h. das PTC-Element, die Leiterbahnen und/oder die Isolierlage angelegt werden. Dabei kommt üblicherweise der für sich ein- oder mehrlagig ausgebildeten Isolierlage die Funktion zu, unmittelbar mit den Innenflächen des Gehäuse zusammenzuwirken, d.h. daran anzuliegen. Diese Innenflächen liegen üblicherweise parallel zu den Hauptseitenflächen des PTC-Elementes.

Die Umformkräfte wirken ausschließlich auf solche Bereiche des Tiefziehteils, die als Rand außerhalb einer Projektionsfläche der Hauptseitenflächen des PTC-Elementes auf die Innenfläche des Gehäuses liegen. Die Umformkräfte wirken dementsprechend nicht unmittelbar gegen die Hauptseitenflächen des PTC-Elementes und die dagegen anliegenden Lagen, beispielsweise die Isolierlagen. Damit wird ein schonendes Umformen des Gehäuse erreicht. Darüber hinaus kann das Material des Gehäuse zwischen den seitlichen Rändern, die sich beim bevorzugten Tiefziehen üblicherweise parallel zu der Bewegungsrichtung des Stempels erstrecken, und den in dem Aufnahmeraum vorgesehenen Lagen umgeformt werden, sodass durch außen konvexe Krümmung der Randbereiche eine gewisse Vorspannung erreicht werden kann, mit welcher die Innenflächen gegen die in den Aufnahmeraum eingebrachten Lagen anliegen. Dazu ist es zu bevorzugen, einen das PTC-Element aufnehmenden Rahmen aus einem isolierenden Material, insbesondere aus Kunststoff, mit seinen Längsholmen unmittelbar benachbart zu den Rändern des Tiefziehteils anzuordnen und zwischen diesen Längsholmen und dem PTC-Element einen Freiraum vorzusehen, in den das Blechmaterial des Gehäuses beim Umformen gedrängt wird. Dieser Freiraum mag von der Isolierlage überdeckt sein, die als Kunststofffolie über dem PTC-Element bzw. der Leiterbahn anliegen kann und gleichzeitig zumindest teilweise die Längsholme überdeckt. So wird sichergestellt, dass das Umformen des Gehäuses zu keiner unmittelbaren elektrischen Kontaktierung von Teilen des Gehäuses beispielsweise mit dem umlaufenden Rand des PTC-Elementes oder einer dagegen anliegenden Leiterbahn führt.

Das Umformen erfolgt bevorzugt in einem Gesenk mit einem Ober- und einem Unterteil, die Formflächen aufweisen, die mit der Außenseite des Tiefziehteils außerhalb des PTC-Elementes zusammenwirken, also wie oben beschrieben seitlich neben dem PTC-Element.

Das Tiefziehteil wird bevorzugt in dem Gesenk mit einer Blockpressung umgeformt. Im Rahmen dieser Blockpressung werden zumindest die sich gegenüberliegenden Längsränder des Gehäuses sowohl in Bewegungsrichtung des Gesenks ober- und unterseitig wie auch rechtwinklig dazu und damit randseitig eingefasst. So wird verhindert, dass das metallische Material des Tiefziehteils der Umformbewegung nach außen ausweicht. Vielmehr ergibt sich eine Umformung der nach innen gerichteten Wölbung eines üblicherweise konvex geformten Längsrandes des Gehäuses. Abhängig von den Toleranzen des Gehäuses, insbesondere aber der in den Aufnahmeraum aufgenommenen Komponenten kann die Umformung mehr oder weniger stark ausgeprägt sein. Der Prozess ist aber so eingestellt, dass durch die Umformbewegung eine vorgespannte Anlage der in dem Aufnahmeraum aufgenommenen Komponenten des PTC-Heizelementes erfolgt.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektivische Seitenansicht eines Ausführungsbeispiels einer elektrischen Heizvorrichtung;
- Figur 2: eine perspektivische Seitenansicht des Ausführungsbeispiels nach Figur 1 nach Anschluss der PTC-Heizelemente;
- Figur 3: eine perspektivische Explosionsdarstellung des PTC-Heizelementes der in den Figuren 1 und 2 gezeigten elektrischen Heizvorrichtung;
- Figur 4: eine perspektivische Seitenansicht des in Figur 3 verdeutlichten Ausführungsbeispiels eines PTC-Heizelementes;
- Figur 5: eine perspektivische Längsschnittansicht entlang der Linie V-V gemäß der Darstellung in Figur 4 vor dem Verpressen des PTC-Heizelement;
- Figur 6: eine perspektivische Querschnittansicht entlang der Linie VI-VI gemäß der Darstellung in Figur 4 vor dem Verpressen des PTC-Heizelement;
- Figur 7: eine perspektivische Längsschnittansicht entlang der Linie V-V gemäß der Darstellung in Figur 4 nach dem Verpressen des PTC-Heizelement;
- Figur 8: eine perspektivische Querschnittansicht entlang der Linie VI-VI gemäß der Darstellung in Figur 4 nach dem Verpressen des PTC-Heizelement und
- Figur 9: eine Querschnittansicht des Ausführungsbeispiels des PTC-Heizelementes nach den Figur 3 bis 8 beim Verpressen in einem Gesenk.

Figur 1 zeigt eine perspektivische Draufsicht auf ein mit Bezugszeichen 2 gekennzeichnetes Heizergehäuse einer als Wasserheizer ausgebildeten elektrischen Heizvorrichtung. Das Heizergehäuse 2 hat ein Gehäusewannenelement 4 aus Kunststoff. Das Heizergehäuse 2 bildet einen Einlassstutzen 6 und einen Auslassstutzen 8 aus, die vorliegend einteilig an dem Gehäusewannenelement 4 ausgebildet sind. Die Stutzen 6, 8 sind als Schlauchanschlussstutzen ausgebildet und bilden eine Einlassöffnung 10 bzw. eine Auslassöffnung 12 zu einer mit Bezugszeichen 14 gekennzeichneten Zirkulationskammer aus.

Die Zirkulationskammer 14 ist durch eine Trennwand 16 aus Kunststoff von einer Anschlusskammer 18 getrennt und gegenüber dieser abgedichtet. Die Trennwand 16 bildet weibliche Steckelementaufnahmen 20 für PTC-Heizelemente 22 aus, die dichtend in die weiblichen Steckelementaufnahmen 20 eingesetzt und an einem Boden 24 des Gehäusewannenelementes 4 abgestützt sind.

Die Figuren 3 bis 9 verdeutlichen Details des PTC-Heizelementes 22, welches vorliegend lediglich ein PTC-Element 30 aufweist, welches an seinen aneinander gegenüberliegenden Hauptseitenflächen 32 mit einer Isolierlage 34 belegt ist. Die Isolierlagen 34 sind vorliegend durch eine Kunststofffolie, beispielsweise aus Kapton gebildet. Das PTC-Element 30 ist als Plättchen ausgebildet mit einer Breite B bzw. einer Länge L, die um den Faktor von zumindest 10 größer sind, als eine Dicke, die dem Abstand der beiden Hauptseitenflächen 32 entspricht.

Auf gegenüberliegenden Hauptseitenflächen 32 sind jeweils Kontaktbleche 38 vorgesehen, die mit dem PTC-Element 30 verklebt und dadurch elektrisch leitend an einer oberflächigen Metallisierung des PTC-Elements 30, die als Schicht mittels PVD oder CVD aufgebracht sein kann, angebunden sein können. Die Kontaktbleche 38 können auch lediglich auf das PTC-element 30 aufgelegt sein. Jedes Kontaktblech 38 bildet eine Kontaktfläche 40, die an der Hauptseitenfläche 32 des PTC-Elementes 30 elektrisch leitend anliegt, eine an einer Seite über das PTC-Element 30 hinausragende Kontaktzunge 42 und eine an der gegenüberliegenden, im Folgenden als Unterseite bezeichneten Seite abragende Rastzunge 44 aus. Vorliegend ist die Kontaktfläche 40 deckungsgleich mit der Hauptseitenfläche 32 des PTC-Elementes 30 vorgesehen. Die Isolierlage 34 liegt auf der dem PTC-Element 30 abgewandten Seite auf dem Kontaktblech 38 und deckt dieses ab.

Das PTC Element 30 ist in einem Rahmen 46 aufgenommen, der hierzu eine Rahmenöffnung 48 aufweist, die durch Längsholme 50 und Querholme 52, 54 begrenzt ist. Der unteren Querholm 54 hat zwei Verriegelungsöffnungen 56 zur Aufnahme der Rastzungen 44. Der obere Querholm 52 ist einteilig mit einer Durchführungselement-Basis 58 ausgebildet, die zusammen mit einem Durchführungssegment-Deckel 60 eine Art Stopfen bildet, der von einem Anschlagkragen 61 überragt ist. Dieser Anschlagkragen 61 wird durch von dem Rahmen 46 ausgebildete Halbschalen 62 überragt, von denen Stifte 64 abragen. Korrespondierend hierzu weist der Durchführungssegment-Deckel 60 Bohrungen 66 und mit diesen fluchtende Halbschalen 68 auf.

Zur Montage wird zunächst eines der Kontaktbleche 38 mit seiner Kontaktzunge 44 in die Halbschale 62 eingelegt. Der Stift 64 wird dabei durch eine an der Kontaktzunge 44 ausgesparte Bohrungen durchgeführt. Die Rastzunge 44 des Kontaktblechs 38 wird in die zugeordnete Verriegelungsöffnung 56 eingebracht. In dieser Weise verbunden hat der Rahmen 46 einen durch das Kontaktblech 38 gebildeten Boden, auf den das PTC Element 30 aufgelegt wird. Danach wird das weitere Kontaktblech 38 in der zuvor beschriebenen Weise in die andere der beiden Halbschalen 62 ein- und auf die Hauptseitenfläche 32 des PTC-Elementes 30 aufgelegt.

Danach wird der Durchführungssegment-Deckel 60 aufgebracht, sodass die Stifte 64 in die Bohrungen 66 eingeführt sind und die Halbschalen 68 des Deckel 60 die Halbschalen 62 der Basis 58 komplettieren. Danach sind die jeweiligen Kontaktzungen 42 isolierend in einem durch die Halbschalen 62, 68 jeweils gebildeten Durchführungskanal 70 aufgenommen und über den Rahmen 46 hinaus verlängert (vergleiche Figur 4). Die Stifte 64 können danach warmverstemmt werden, um Basis 58 und Deckel 60 miteinander unverlierbar zu verbinden.

Die so hergestellte bauliche Einheit wird mit Isolierlage 34 belegt. Dazu wird die die Isolierlage 34 ausbildenden Kunststofffolie am unteren Ende des Rahmens um den unteren Querholm 54 umgeschlagen, sodass sich parallele Schenkel ergeben, die jeweils durch die einheitliche Folie ausgebildet sind und die Isolierlagen 34 ausbilden.

Die so hergestellte Einheit wird in ein Gehäuse 72 eingebracht, das vorliegend aus Blech durch Tiefziehen gebildet und mit einer einzigen Öffnung 74 versehen ist, wobei der der Öffnung 74 gegenüberliegende Bereich des Gehäuse 72 geschlossen und mit einer Halterippe 76 versehen ist, die in einer an dem Boden 24 des Heizergehäuses 2 ausgesparten Aufnahmenut zur Positionierung des PTC-Heizelementes 22 in dem Heizergehäuses 2 zusammenwirkt. Durch die Öffnung 74 wird die vormontierte Einheit in einen Aufnahmeraum 78 des Tiefziehteils 72 eingebracht. Am Ende der Einbringungsbewegung stößt der Anschlagkragen 61 gegen den Rand der Öffnung 74, wodurch die Einbaulage des Rahmens 46 und damit der durch den Rahmen 46 gehaltenen und um den Rahmen 46 gelegten Komponenten des PTC-Heizelement 22 vorgegeben ist.

Unterhalb der Öffnung 74 bildet das Tiefziehteil 72 einen Halterand 80 aus, der parallel zu dem Rand der Öffnung 74 um das Tiefziehteil 72 umläuft und zwischen sich und der Öffnung 74 einen Kragen 82 ausbildet, der eine Anlagefläche für ein Dichtungselement 84 ausgebildet. Das Dichtungselement 84 ist aus einem weichelastischem Kunststoff, beispielsweise TPE oder Silikon gebildet und hat Durchlassöffnungen 86 für die miteinander verbundenen Halbschalen, 62, 68. Das Dichtungselement 84 kann separat hergestellt und mit dem Rahmen 46 und dem Tiefziehteil 72 gefügt sein. Alternativ ist es auch möglich, das Dichtungselement 84 durch Umspritzen mit dem Rahmen 46 und dem Tiefziehteil 72 zu verbinden.

Das Dichtungselement 84 stützt sich jedenfalls an dem Halterand 80 ab, der durch das Tiefziehteil 72 selbst ausgebildet und durch Tiefziehen des Blechmaterials ausgeformt ist. Sämtliche an dem Tiefziehteil 72 vorgesehene Konturen und Vorsprünge sind durch das Tiefziehen verwirklicht und Ergebnis der Umformbearbeitung des Bleches. Lediglich die Öffnung 74 ist durch Abschneiden des überschüssigen Blechmaterials und gegebenenfalls Entgraten gebildet.

Wie die Figur 4 verdeutlicht, überragen die Kontaktzungen 44 die freien Enden der gefügten Halbschalen 62, 68 und sind als männliche Steckelemente einer Steckverbindung an das PTC-Heizelement 22 nutzbar. Mit Abstand zu der Stirnfläche der gefügten Halbschalen, 62, 68, befindet sich das Dichtungselement 84.

Das wirtschaftliche Einbringen der zuvor erwähnten Elemente in den Aufnahmeraum 78 bringt es mit sich, dass zunächst die Isolierlagen 34 nicht hinreichend wärmeleitend an den zugeordneten Innenflächen des Aufnahmeraumes 78 anliegen, was die Figuren 5 und 6 verdeutlichen. So wird das Tiefziehteil 72 nach der Montage der Komponenten im Bereich seiner Längsränder 88 umgeformt. Das Tiefziehteil 72 wird dazu in ein Gesenk 90 mit Oberteil 92 und Unterteil 94 eingebracht, die im Grunde identisch ausgeformt sind.

Figur 9 lässt erkennen, dass die beiden Teile 92, 94 jeweils eine Umformkante 96 ausbilden, die gegen die Außenfläche des Tiefziehteiles 72 angelegt wird. Der Angriffspunkt der Umformkante 96 liegt dabei in der Schnittansicht seitlich neben der Quererstreckung des PTC-Elementes 30 und der zugeordneten Kontaktbleche 40. Die Umformkante 96 greift in einen Freiraum ein, der zwischen dem zugehörigen Längsholm 50 und den PTC-Element 30 bzw. der Kontaktfläche 40 freigelassen und lediglich von der Isolierlage 34 überbrückt ist, die den jeweiligen Längsholm 50 zumindest teilweise überragt.

So wird das Tiefziehteil 72 lediglich im Bereich seiner Längsränder 88 umgeformt. Die durch das Tiefziehen hergestellte, zunächst im Grunde durch Tiefziehen halbreisförmig ausgeformte Krümmung der Längsränder 88 des Tiefziehteiles 72 werden stärker nach innen gebogen, wodurch die sich parallel zu den Hauptseitenflächen 32 erstreckenden Innenflächen des Tiefziehteils unter Vorspannung an die Oberflächen der Isolierlagen 34 angelegt werden.

Ersichtlich fasst das Gesenk 90 die jeweiligen Längsränder 88 sowohl in Bewegungsrichtung der beiden Teile 92, 94 aufeinander zu, wie auch an der Außenseite des Tiefziehteils 72. So berührt das in das Gesenk 90 eingelegte Tiefziehteil 72 mit seinen äußeren, durch die Längsränder 88 definierten Außenseiten das Gesenk 90. Das metallische Material des Tiefziehteils 72 kann dementsprechend lediglich in Richtung auf das PTC-Element 30 umgeformt werden.

Die Umformkante 96 wirkt nicht unmittelbar gegen das PTC-Element 30, sodass eine Beschädigung desselben beim Umformen weitestgehend vermieden wird. Darüber hinaus ergibt sich nach dem Umformen eine elastische Vorspannung, durch welche sich eine sichere Wärmeausleitung durch gute Wärmeleitung von dem PTC-Element 30 durch die Kontaktbleche 40 und die Isolierlage 34 zu der Innenfläche des Tiefziehteil 62 und durch dieses über Wärmeleitung nach außen ergibt.

Ersichtlich ist das Tiefziehteil 72 mit seiner Hauptseitenfläche ballig ausgebildet. Eine Innenfläche 98 erstreckt sich eben zu der Hauptseitenfläche 32 des PTC-Elementes 30, wohingegen die Außenseite des Tiefziehteils 72 gegenüberliegend zu der Hauptseitenfläche 32 konvex ausgeformt ist. Dementsprechend hat das Tiefziehteil 72 in einer Querschnittsansicht in der Mitte der Innenfläche 98 eine größere Dicke als am Rand der Innenfläche 98. Diese Ausgestaltung verbessert die Vorspannung und Festigkeit des Tiefziehteils 72 zum Aufbringen einer äußeren Anpresskraft der in dem Aufnahmeraum 78 montierten Elemente des PTC-Heizelementes 22.

Die ebene Innenfläche 98 des Tiefziehteils 72 geht jeweils randseitig in eine im Grunde kreissegmentförmige Höhlung über. Die zuvor erwähnte Umformung des Tiefziehteils 72 erfolgt allein im Bereich dieser Höhlung. Die in Figur 6 noch offene C-förmige und durch die Höhlung gebildete Klaue ist nach der Umformbearbeitung und in Figur 8 deutlicher geschlossener zu erkennen. Mit anderen Worten wird der Durchmesser jeder an den Längskanten des Tiefziehteils 72 vorgesehenen Höhlung des Tiefziehteils 72 durch die Umformbearbeitung verringert, wodurch die einander gegenüberliegenden Innenflächen 98 aufeinander zu und unter Vorspannung gegen die Isolierlage 34 angelegt werden.

Konkret ist zwischen einem äußeren Längsrand 97 und der Innenfläche 98 jeweils ein Verformungssegment 99 durch das Gehäuse ausgebildet. Dieses Verformungssegment 99 ist in Richtung auf den Aufnahmeraum 78 plastisch verformt. Bei dem gezeigten Ausführungsbeispiel sind vier solcher Verformungssegmente 99 vorgesehen. Auf der Oberseite wie auch auf der Unterseite gemäß Figur 8 sind jeweils zwischen der Innenfläche 98 und dem äußeren Längsrand 97 je zwei Verformungssegmente 99 vorgesehen. Es reicht aber aus, zur vorgespannten Anlage der Innenflächen 98 gegen das PTC-Element 30 lediglich beispielsweise auf der Oberseite entsprechende Verformungssegmente 99 vorzusehen und plastisch zu verformen, um eine innere Vorspannkraft in das Gehäuse einzubringen. Dabei spielt es keine Rolle, ob das Gehäuse mittels Tiefziehen oder anderweitig hergestellt ist. Beim Verformen der Verformungssegmente 99 bleibt vorliegend der äußere Längsrand 97 unverformt.

Wie der Vergleich der Figuren 5 bzw. 6 mit den Figuren 7 bzw. 8 verdeutlicht, legt sich die Innenfläche 98 des Tiefziehteils 62 nach der Umformung gemäß Figur 9 bündig an die Isolierlage 34 an.

Die Figur 2 verdeutlicht den elektrischen Anschluss der PTC-Heizelemente 22. Für den elektrischen Anschluss sind in der Anschlusskammer 18 Bleche als Stromschienen 100, 102, 104 vorgesehen, die durch Stanzen und Biegen ausgebildete Kontaktvorsprünge 106 aufweisen, die unter elastischer Vorspannung gegen die Kontaktzungen 42 anliegen und diese kontaktieren. Die Kontaktvorsprünge 106 ragen in Aufnahmeöffnungen 108 hinein, die in den Blechstreifen der Stromschienen 100, 102, 104 ausgespart sind. In gleicher Weise werden mit Bezugszeichen 110 gekennzeichnete Anschlusszungen angeschlossen, die mit einer bestückten Leiterplatte kontaktiert sind, die in einem Steuergehäuse 112 aufgenommen ist. Dabei erfolgt der Anschluss der Stromschiene 102 unmittelbar über die Anschlusszunge 110, wohingegen der Anschluss der Stromschienen 100, 102 über einen Leistungstransistor 114 erfolgt, der mit stanzbearbeiteten Zuleitern 116 kontaktiert ist, die elektrisch an die zugehörigen Anschlusszungen 110 angeschlossen sind.

### Bezugszeichenliste

- 2: Heizergehäuse
- 4: Gehäusewannenelement
- 6: Einlassstutzen
- 8: Auslassstutzen
- 10: Einlassöffnung
- 12: Auslassöffnung
- 14: Zirkulationskammer
- 16: Trennwand
- 18: Anschlusskammer
- 20: weibliche Steckelementaufnahme
- 22: PTC-Heizelement
- 24: Boden
- 30: PTC-Element
- 32: Hauptseitenfläche
- 34: Isolierlage
- 38: Kontaktblech
- 40: Kontaktfläche
- 42: Kontaktzunge
- 44: Rastzunge
- 46: Rahmen
- 48: Rahmenöffnung
- 50: Längsholm
- 52: oberer Querholm
- 54: unterer Querholm
- 56: Verriegelungsöffnung
- 58: Durchführungselement-Basis
- 60: Durchführungselement-Deckel
- 61: Anschlagkragen
- 62: Halbschale
- 64: Stift
- 66: Bohrung
- 68: Halbschale
- 70: Durchführkanal
- 72: Tiefziehteil
- 74: Öffnung
- 76: Halterippe
- 78: Aufnahmeraum
- 80: Halterand
- 82: Kragen
- 84: Dichtungselement
- 86: Durchlassöffnung
- 88: Längsrand
- 90: Gesenk
- 92: Oberteil
- 94: Unterteil
- 96: Umformkante
- 97: äußerer Längsrand
- 98: Innenfläche
- 99: Verformungssegment
- 100: Stromschiene
- 102: Stromschiene
- 104: Stromschiene
- 106: Kontaktvorsprung
- 108: Aufnahmeöffnung
- 110: Anschlusszunge
- 112: Steuergehäuse
- 114: Leistungstransistor
- 116: Zuleiter
- 118: Steckergehäuse Leistungsstrom
- 120: Steckergehäuse Steuersignale

## Patentansprüche

1. PTC-Heizelement (22) für eine elektrische Heizvorrichtung, mit einem Gehäuse (72), das zumindest ein PTC-Element (30), elektrisch mit dem PTC-Element (30) verbundene Leiterbahnen (38) und wärmeleitend gegen das PTC-Element (30) anliegende Isolierlagen (34) als Einheit fügt und von Kontaktzungen (42) überragt ist, die zur Bestromung des PTC-Elementes (30) mit unterschiedlicher Polarität mit den Leiterbahnen (38) elektrisch leitend verbunden sind, wobei das Gehäuse einen das PTC-Element (30), die Leiterbahnen (40) und die Isolierlagen (38) aufnehmenden Aufnahmeraum (78) ausbildet, **dadurch gekennzeichnet, dass** der Aufnahmeraum (78) in einer Querschnittsansicht durch zwei sich gegenüberliegende und das PTC-Element (30) überdeckende ebene Innenflächen (88), sich an die Innenflächen (98) anschließende Verformungssegmente (99) und äußere Längsränder (88) des Gehäuses (72) begrenzt ist, wobei die Verformungssegmente (99) in einer Querschnittsansicht zwischen einer der Innenflächen (98) und dem zugeordneten äußeren Längsrand (88) vorgesehen sind, wobei die Verformungssegmente (99) in Richtung auf den Aufnahmeraum und gegenüber den Innenflächen und den äußeren Längsrändern des Gehäuses (72) plastisch verformt sind.

2. PTC-Heizelement nach Anspruch 1, **dadurch gekennzeichnet, dass** das Gehäuse (72) zumindest eine Verstärkung (80) aufweist, die zumindest zwei von PTC-Element (30), Leiterbahn (40) und Isolierlage (38) unter Vorspannung in dem Gehäuse (72) gegeneinander angelegt hält.

3. PTC-Heizelement nach Anspruch 2, **dadurch gekennzeichnet, dass** die Verstärkung (80) durch eine ballige Ausgestaltung von gegenüberliegenden Hauptseitenwänden des Gehäuses (72) gebildet ist, deren Innenflächen (88) in einer Querschnittsansicht des Gehäuses (72) eben sind und an dem PTC-Element (30) anliegen und die in der Mitte des PTC-Elementes (30) dicker als an dem Rand des PTC-Elementes (30) sind.

4. PTC-Heizelement nach einem der vorherigen Ansprüche, **gekennzeichnet durch** eine elektrisch mit dem Gehäuse (72) verbundene Masseanschlusszunge (76).

5. PTC-Heizelement nach einem der vorherigen Ansprüche, **gekennzeichnet durch** ein Dichtungselement (84) aus einem weichelastischen Kunststoff, das eine Öffnung (74) des Gehäuses (72) abdichtet und von den Kontaktzungen (42) überragt ist.

6. PTC-Heizelement nach Anspruch 5, **dadurch gekennzeichnet, dass** das Dichtungselement (84) in Richtung der Längserstreckung der Kontaktzungen (42) das Gehäuse (72) überragt.

7. PTC-Heizelement nach Anspruch 5 oder 6, **dadurch gekennzeichnet, dass** das Gehäuse (72) einen das Dichtungselement (84) haltenden Halterand (80) ausformt.

8. PTC-Heizelement nach einem der vorherigen Ansprüche, **gekennzeichnet durch** ein Durchführungselement (58, 60) aus einem elektrisch isolierenden Material, welches nach Art eines Stopfens in ein freies, von den Kontaktzungen (42) durchragtes Ende des Gehäuse (72) eingesetzt ist und Durchführkanäle (70) für die Kontaktzungen (42) ausbildet.

9. PTC-Heizelement nach einem der vorherigen Ansprüche, **dadurch gekennzeichnet, dass** das Gehäuse eine ein Tiefziehteil (72) ist.

10. PTC-Heizelement nach Anspruch 9 **gekennzeichnet durch** eine gegenüberliegend zu den Kontaktzungen (42) vorgesehene und durch das Tiefziehteil (72) gebildete Halterippe (76).

11. Elektrische Heizvorrichtung mit zumindest einem in einer Zirkulationskammer (14) angeordneten PTC-Heizelement (22) mit einem Gehäuse (72), das zumindest ein PTC-Element (30), elektrisch mit dem PTC-Element (30) verbundene Leiterbahnen (38) und wärmeleitend gegen das PTC-Element (30) anliegende Isolierlagen (34) als Einheit fügt und von Kontaktzungen (42) überragt ist, die zur Bestromung des PTC-Elementes (30) mit unterschiedlicher Polarität mit den Leiterbahnen (38) elektrisch leitend verbunden sind,
**dadurch gekennzeichnet,**
**dass** das PTC-Heizelement (22) nach einem der Ansprüche 1 bis 10 ausgebildet ist.

12. Verfahren zum Herstellen eines PTC-Heizelement (22) für eine elektrische Heizvorrichtung, mit einem Gehäuse, das zumindest ein PTC-Element (30), elektrisch mit dem PTC-Element (30) verbundene Leiterbahnen (38) und wärmeleitend gegen das PTC-Element (38) anliegende Isolierlagen (34) als Einheit fügt und von Kontaktzungen (42) überragt ist, die zur Bestromung des PTC-Elementes (30) mit unterschiedlicher Polarität mit den Leiterbahnen (38) elektrisch leitend verbunden sind, bei dem das PTC-Element (30), die Leiterbahn (38) und die Isolierlagen (34) durch eine Öffnung (74) des Gehäuses (72) in einen durch das Gehäuses (72) ausgebildeten Aufnahmeraum (78) eingebracht werden und das Gehäuse (72) durch auf Randbereiche des Gehäuses (72) einwirkende Umformkräfte umgeformt wird, sodass einander gegenüberliegende Innenflächen des Gehäuses (72) gegen die Isolierlagen (34) angelegt werden.

13. Verfahren nach Anspruch 12, **dadurch gekennzeichnet, dass** die Umformkräfte ausschließlich auf einen Rand des Gehäuses (72) wirken, der außerhalb einer Projektionsfläche von gegen die Isolierlagen anzulegenden Hauptseitenflächen des PTC-Elementes auf eine Innenfläche (98) des Gehäuses (72) liegt.

14. Verfahren nach Anspruch 12 oder 14, **dadurch gekennzeichnet, dass** die Umformkräfte durch ein Gesenkt (90) mit Ober- und Unterteil (92,94) aufgebracht werden, dessen Formflächen (96) mit der Außenseite des Gehäuses (72) außerhalb des PTC Elementes (30) zusammenwirken und dass in dem Gesenk (90) die sich gegenüberliegenden Längsränder des Gehäuses (72) in Bewegungsrichtung des Gesenks ober- und unterseitig und rechtwinklig dazu eingefasst werden.

15. Verfahren nach einem der Ansprüche 12 bis 14, **dadurch gekennzeichnet, dass** das Gehäuse (72) durch Tiefziehen ausgebildet wird.
